# EUROPÄISCHE PATENTSCHRIFT

(11) **EP 1 830 965 B1**
(45) Veröffentlichungstag und Bekanntmachung des Hinweises auf die Patenterteilung: **09.02.2011**
(21) Anmeldenummer: 05783961.5
(22) Anmeldetag: 14.09.2005
(51) Int. Cl.: B05B 11/00

(54) **VORRICHTUNG ZUM DOSIERTEN AUSBRINGEN EINES MEDIUMS**
DEVICE FOR THE DOSED OUTPUT OF A MEDIUM
DISPOSITIF PERMETTANT L'ECOULEMENT DOSE D'UN FLUIDE

(30) Priorität: 14.09.2004 DE 102004044922; 19.08.2005 DE 102005039591; 09.09.2005 DE 102005043258
(43) Veröffentlichungstag der Anmeldung: 12.09.2007
(73) Patentinhaber: SCHLIEMANN, Eric, 78256 Steisslingen (DE)
(72) Erfinder: SCHLIEMANN, Eric, 78256 Steisslingen (DE)
(74) Vertreter: Weiss, Peter
(86) Internationale Anmeldenummer: PCT/EP2005/009867
(87) Internationale Veröffentlichungsnummer: WO 2006/029833

(56) Entgegenhaltungen:
- EP-A- 0 342 741
- EP-A- 0 688 608
- CH-A- 311 443
- DE-U1- 7 722 792
- US-A- 4 830 284
- US-A- 5 158 215
- US-A- 5 195 665
- US-A- 5 860 567
- US-A- 6 062 433

## Beschreibung

Die Erfindung betrifft eine Vorrichtung nach dem Oberbegriff des Anspruchs 1.

### STAND DER TECHNIK

Beispielsweise für Augentropfen sind flexible Fläschchen bekannt, aus denen pipettenartig ein Tropfen in das Auge ausgebracht werden kann. Dies ist umständlich und ungenau.

Aus der EP 0 688 608 A1 ist beispielsweise eine Sprüheinrichtung mit den im Oberbegriff des Anspruchs 1 genannten Merkmalen bekannt, bei der eine Ausbringöffnung durch eine Ventilkolbenspitze verschlossen ist. Diese Ventilkolbenspitze ist Teil eines Ventilkolbens, der gegen eine Feder abstützend gelagert ist. Das Medium kann durch das Innere des Ventilkolbens eingebracht und durch entsprechende Öffnungen in dem Ventilkolben in einen Füllraum ausgebracht werden, wobei ein Druck auf eine Kolbenfläche ausgeübt wird, der bewirkt, dass sich der Ventilkolben gegen eine Feder bewegt und dabei die Ventilkolbenspitze die Ausbringöffnung freigibt.

### AUFGABE

Der vorliegenden Erfindung liegt die Aufgabe zugrunde, eine Vorrichtung der o.g. Art zu entwickeln, mit welcher ein Medium einfach und exakt dosiert ausgebracht werden kann.

### LÖSUNG DER AUFGABE

Zur Lösung der Aufgabe führt der kennzeichnende Teil des Anspruchs 1.

Das in einer Weiterbildung der Erfindung vorgesehene komprimierbare Element kann beispielsweise ein Luftring od. dgl. sein. Wichtig ist, dass das Element unter Druck komprimierbar ist. Die unterschiedlichen Möglichkeiten der Ausgestaltung des komprimierbaren Elementes, dass heisst als Luftring, als Ball od. dgl., sollen von der vorliegenden Erfindung umfasst sein.

Strömt das Medium nun aufgrund des von auf dem Behälter ausgeübten Druckes durch den Kanal und die Ausnehmung in dem Ventilkolben in den Füllraum, so wird das Element unter dem Druck des Mediums zusammengepresst. Anschliessend drückt das komprimierte Medium den Ventilkolben auf. Gleichzeitig kann sich das durch das Medium komprimierte Element entspannen und das Medium wird aus dem Füllraum durch die Öffnung nach aussen gedrückt.

In einem Ausführungsbeispiel der Erfindung geschieht die Verbindung zwischen Behälter und Füllraum durch einen Kanal und eine Ausnehmung in dem Ventilkolben selbst. Dabei soll dieser Kanal von dem Ventilkolben verschliessbar sein und zwar in dem Augenblick, in dem der Füllraum gefüllt und die Öffnung geöffnet ist. Wird jetzt der Strom des Mediums unterbrochen, wird der federgelagerte Ventilkolben in seine Ausgangslage zurückgebracht, wobei er eine exakt dosierte Menge aus der Öffnung ausstösst. Zu diesem Zweck ist die Ventilkolbenspitze auch aus zwei Konen gebildet, wobei der erste Konus mit einem Dosierraum, der von der Öffnung gebildet wird, zusammenwirkt.. Der zweite Konus dient der Abdichtung des Füllraums gegenüber der äusseren Umgebung.

Hierdurch wird ein hydraulisches, druckgesteuertes Öffnen der Öffnung zum Ausbringen des Mediums ermöglicht. Wird der Druck aufgehoben, verschliesst die Öffnung automatisch, was unter dem Druck der Feder geschieht. Hierdurch wird ein mikrobiologisch dichtes Dosiersystem geschaffen.

Weiterhin von der vorliegenden Erfindung umfasst sein soll die Möglichkeit, anstelle der Federn in einem jeden Ausführungsbeispiel andere Kraftspeicher einzusetzen, welche die Funktion einer Feder erfüllen können.

Um die Anwendung der Vorrichtung zum dosierten Ausbringen eines Mediums insbesondere im falle von Augentropfen zu vereinfachen, sieht eine weitere Ausgestaltung der erfindungemässen Vorrichtung vor, den Behälter in einem Winkel von in etwa 90° zu dem Gehäuseoberteil bzw. dem Gehäuseunterteil anzuordnen. Vorliegend wurde die Ausgestaltung nur beispielhaft anhand einer der Ausführungsbeispiele der Vorrichtung zum dosierten Ausbringen eines Mediums gezeigt. Jedoch können selbstverständlich auch die anderen Ausführungsbeispiele der Vorrichtung zum dosierten Ausbringen eines Mediums verwendet werden.

Es ist ebenfalls durchaus denkbar, je nach Anwendungsgebiet der Vorrichtung, einen anderen Winkel als 90° vorzusehen. So ist beispielsweise denkbar, bei entsprechender Anordnung des Kanals, eine senkrechte Anordnung des Behälters auf dem Gehäuseoberteil vorzusehen. Die unterschiedlichen Möglichkeiten der Anordnung des Behälters an oder auf dem Gehäuseoberteil bzw. dem Gehäuseunterteil sollen von der vorliegenden Erfindung umfasst sein.

### FIGURENBESCHREIBUNG

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 einen Längsschnitt durch eine Vorrichtung zum dosierten Ausbringen eines Mediums, die nicht Teil der vorliegenden Erfindung ist.
Figur 2 einen teilweise dargestellten Längsschnitt durch ein weiteres Ausführungsbeispiel einer erfindungsgemässen Vorrichtung zum dosierten Ausbringen eines Mediums;
Figur 3 einen teilweise dargestellten Längsschnitt durch ein weiteres Ausführungsbeispiel einer erfindungsgemässen Vorrichtung zum dosierten Ausbringen eines Mediums;
Figur 4 einen vergrössert dargestellten Teillängsschnitt durch einen Öffnungsbereich der Vorrichtung gemäss Figuren 2 und 3 in Schliesslage;
Figur 5 einen vergrössert dargestellten Teillängsschnitt durch den Öffnungsbereich gemäss Figur 4 in geöffneter Lage; und
Figur 6 einen teilweise dargestellten Längsschnitt durch eine weitere Ausgestaltung der Vorrichtung zum dosierten Ausbringen eines Mediums gemäss Figur 1.

Gemäss Figur 1 weißt eine Vorrichtung zum dosierten Ausbringen eines Mediums ein Gehäuseoberteil 1 auf, welches einem Behälter 5 aufgesetzt ist. In diesem Behälter 5 befindet sich das auszubringende Medium, beispielsweise eine Flüssigkeit.

In dem Gehäuseoberteil 1 sitzt ein Ventilkolben 3, der mit einer Ventilkolbenspitze 12 eine Öffnung 17 verschliesst. Der Ventilkolben 3 weist ferner eine Kolbenfläche 9 auf, welche dichtend an einer Innenwand 19 eines in das Gehäuseoberteil 1 eingesetzten Einsatzes 20 anliegt. An die Kolbenfläche 9 schliesst ein Hülsenabschnitt 21 an, der eine Feder 4 aufnimmt, die sich andererseits gegen einen Einsatzboden 22 abstützt. Der Hülsenabschnitt 21 endet mit einer Auskragung 23, die ebenfalls an der Innenwand 19 anliegt.

Oberhalb der Kolbenfläche 9 ist ein Füllraum 18 gebildet, der über einen Kanal 6 zwischen Einsatz 20 und Oberteil 1 sowie einen Kanalabschnitt 24 mit dem Inneren des Behälters 5 in Verbindung steht.

Die Funktionsweise dieser Vorrichtung ist folgende:
Durch das Betätigen des zusammenpressbaren Behälters 5 wird das Medium über den Kanalabschnitt 24 und den Kanal 6 in den Füllraum 18 eingedrückt. Das Medium drückt auf die Kolbenfläche 9, so dass der Ventilkolben 3 gegen den Druck der Feder 4 nach unten wandert und der Füllraum 18 vergrössert wird. Dabei verlässt die Ventilkolbenspitze 12 die Öffnung 17, wobei durch die Ausgestaltung der Ventilkolbenspitze und des Gehäuseoberteils 1 bzw. der Öffnung 17 der Flüssigkeitsstrom und das Ausbringvolumen gesteuert werden kann. Ferner ist ein Ventilkolbenanschlag 11 in dem Einsatz 20 vorgesehen, durch den im Zusammenwirken mit der Auskragung 23 ebenfalls der Öffnungsquerschnitt bestimmt und somit der Durchlass des Mediums gesteuert werden kann.

Bei dem Ausführungsbeispiel einer erfindungsgemässen Vorrichtung zum dosierten Ausbringen eines Mediums gemäss Figur 2 befindet sich zwischen dem Behälter 5 und dem Gehäuseoberteil 1 noch ein Gehäuseunterteil 2. An diesem sind zum Verbinden mit dem Gehäuseoberteil 1 Einrastrillen 16 vorgesehen, über welche ein komplettes Dosiersystem gebildet wird, d.h., Gehäuseoberteil 1 und Gehäuseunterteil 2 sind zerstörungsfrei verbunden.

Ein Ventilkolben 3.1 weist hier die Kolbenfläche 9 auf, die sich direkt über die Feder 4 gegen das Gehäuseunterteil 2 abstützt. In dieser Feder 4 bewegt sich auch ein Hülsenabschnitt 21.1 und eine Auskragung 23.1. Diese weist aber eine Querschnittsfläche auf, die erheblich geringer ist, als die Kolbenfläche 9. Zudem wirkt sie mit einem Kegel 25 zusammen, welcher von dem Gehäuseunterteil 2 aufragt. An dem Kegel 25 ist ein Austrittsfenster 7 eines Kanals 6.1 zu erkennen, über den Medium durch das Austrittsfenster 7 in den Ventilkolben 3.1 austreten kann. Das Medium kann eine Ausnehmung 26 in dem Ventilkolben 3.1 durchströmen und tritt durch ein weiteres Fenster 8 in den Füllraum 18 aus.

Die Funktionsweise dieses Ausführungsbeispiels der erfindungsgemässen Vorrichtung ist folgende:
Wird der Faltenbalg oder die Squeeze-Flasche als Behälter 5 mit Fingerdruck beaufschlagt, fliesst das verdrängte Medium über den Kanal 6.1 durch das Fenster 7 in die Ausnehmung 26 des Ventilkolbens 3.1 und über das Fenster 8 in den Füllraum 18. Die federbelastete grosse Kolbenfläche 9 mit Dichtlippe steht im Systeminnendruck gegen die kleine Kolbenfläche der Auskragung 23.1, so dass der ausgeübte hydraulische Druck das Ventil gegen die Federkraft öffnet.

Der Rückwärtshub der Kolbenfläche 9 wird durch den Anschlag der Auskragung 23.1 gegen den Kegel 25 begrenzt, wodurch auch der Mediumstrom durch die flächige Anlage der Auskragung 23.1 an dem Kegel 25 und die Dichtlippenwirkung der Auskragung 23.1 unterbrochen wird. Hierdurch wiederum wird der Füllraum 18 drucklos, so dass die Federkraft der Feder 4 den Ventilkolben 3.1 in die Ausgangslage bewegen kann. Durch den Hub des Ventilkolbens 3.1 wird dabei Medium zur Öffnung 17 bewegt und die Ventilkolbenspitze 12 drückt den in einem Dosierraum 13 (siehe Figur 5) dosierten Tropfen aus der Öffnung 17. Durch eine Abtropfkante 14 bzw. Fläche 15 am Ventilkolben 3.1 und dem Gehäuseoberteil 1 löst sich der Tropfen in Überkopfstellung vom System. Durch die Ventilkolbenbewegung in Richtung Öffnung 17 wird der dosierte Tropfen aus dem Gehäuseoberteil 1 gedrückt und gleichzeitig verschliesst die Ventilkolbenspitze 12 über die Feder 4 das System mikrobiologisch dicht ab.

Durch die Geometrie der Ventilkolbenspitze 12, welche aus zwei Konen gebildet ist, und der Öffnung 17 bzw. des Gehäuseoberteils- 1, wird die Abtropfkante 14 bzw. Fläche 15 und der Flüssigkeitsaustritt festgelegt.

Eine weitere Ausgestaltung der erfindungsgemässen Vorrichtung zum dosierten Ausbringen eines Mediums ist in Figur 3 gezeigt. Hierbei ist in dem Füllraum 18 oberhalb der Kolbenfläche 9 um den Ventilkolben 3.1 herum ein Luftring 27 angeordnet. Der Luftring 27 ist, wie der Name es bereits sagt, in seinem Inneren 28 mit Luft gefüllt, wodurch er komprimierbar ist.

Für die restliche Beschreibung wird der Einfachheit halber auf die Beschreibung zu Figur 2 verwiesen.

Die Funktionsweise dieses Ausführungsbeispiels der erfindungsgemässen Vorrichtung ähnelt ebenfalls der Funktionsweise des zuvor beschriebenen Ausführungsbeispiels, weshalb an dieser Stelle darauf verwiesen wird. Neuartig bei diesem Ausführungsbeispiel ist jedoch, dass der Luftring 27 beim Eindringen des Mediums in den Füllraum 18 komprimiert wird. Nach Überwindung der Kraft der Feder 4 drückt das Medium auch den unter Vorspannung befindlichen Ventilkolben 3.1 auf, so dass sich der Luftring 27 entspannen kann und das Ausbringen des Mediums aus dem Füllraum 18 unterstützt. Da der Füllraum 18 nun drucklos ist, bewegt die Federkraft der Feder 4 den Ventilkolben 3.1 in seine Ausgangslage zurück. Durch den Hub des Ventilkolbens 3.1 drückt die Ventilkolbenspitze 12 den in den Dosierraum 13 befindlichen Tropfen aus der Öffnung 17. Durch die Abtropfkante 14 bzw. - fläche 15 am Ventilkolben 3.1 und dem Gehäuseoberteil 1 löst sich der Tropfen

in Überkopfstellung vom System. Durch die Ventilkolbenbewegung in Richtung Öffnung 17 wird der dosierte Tropfen aus dem Gehäuseoberteil gedrückt und gleichzeitig verschliesst die Ventilkolbenspitze 12 über die Feder 4 des System mikrobiologisch dicht ab.

Um die Anwendung der Vorrichtung zum dosierten Ausbringen eines Mediums insbesondere im Falle von Augentropfen zu vereinfachen, sieht eine weitere Ausgestaltung der erfindungemässen Vorrichtung vor, den Behälter 5 in einem Winkel w von in etwa 90° zu dem Gehäuseoberteil 1 anzuordnen, wie dies in Figur 6 dargestellt ist. Vorliegend wurde die Ausgestaltung nur beispielhaft anhand der Vorrichtung zum dosierten Ausbringen eines Mediums in Figur 2 gezeigt. Jedoch können selbstverständlich auch die Ausführungsbeispiele der Vorrichtung zum dosierten Ausbringen eines Mediums nach den Figuren 2 und 3 verwendet werden. In diesem Fall wäre der Behälter 5 dann an dem Gehäuseunterteil 2 angeordnet.

Diese Ausgestaltung sieht keine Änderung der Funktionsweise vor, so dass an dieser Stelle auf die obigen Beschreibungen verwiesen wird.

### Bezugszeichenliste

| | | | | | |
|---|---|---|---|---|---|
| 1 | Gehäuseoberteil | 34 | | 67 | |
| 2 | Gehäuseunterteil | 35 | | 68 | |
| 3 | Ventilkolben | 36 | | 69 | |
| 4 | Feder | 37 | | 70 | |
| 5 | Behälter | 38 | | 71 | |
| 6 | Kanal | 39 | | 72 | |
| 7 | Fenster | 40 | | 73 | |
| 8 | Fenster | 41 | | 74 | |
| 9 | grosse Kolbenfläche | 42 | | 75 | |
| 10 | | 43 | | 76 | |
| 11 | Ventilkolbenanschlag | 44 | | 77 | |
| 12 | Ventilkolbenspitze | 45 | | 78 | |
| 13 | Dosierraum | 46 | | 79 | |
| 14 | Abtropfkante bzw. Fläche | 47 | | | |
| 15 | Fläche | 48 | | | |
| 16 | Einrastrille | 49 | | | |
| 17 | Öffnung | 50 | | | |
| 18 | Füllraum | 51 | | | |
| 19 | Innenwand | 52 | | w | Winkel |
| 20 | Einsatz | 53 | | | |
| 21 | Hülsenabschnitt | 54 | | | |
| 22 | Einsatzboden | 55 | | | |
| 23 | Auskragung | 56 | | | |
| 24 | Kanalabschnitt | 57 | | | |
| 25 | Kegel | 58 | | | |
| 26 | Ausnehmung | 59 | | | |
| 27 | Luftring | 60 | | | |
| 28 | Innere | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Vorrichtung, geeignet zum dosierten Ausbringen eines Mediums aus einem Behälter (5), mit einer Öffnung (17) in einem Gehäuseoberteil (1), wobei der Öffnung (17) zum Verschliessen eine Ventilkolbenspitze (12) zugeordnet ist und an die Ventilkolbenspitze (12) als Teil eines Ventilkolbens (3, 3.1) eine sich gegen eine Feder (4) abstützende Kolbenfläche (9) anschliesst, die in einem Kolbenraum in dem Gehäuseoberteil (1) abdichtend geführt ist und zwischen sich und der Öffnung (17) einen Füllraum (18) ausbildet, der mit dem Behälter (5) in Verbindung steht, wobei die Verbindung zwischen Behälter (5) und Füllraum (18) durch einen Kanal (6.1) und eine Ausnehmung (26) in dem Ventilkolben (3.1) hergestellt ist, **dadurch gekennzeichnet, dass** der Ventilkolben (3.1) eine rückwärtige Kolbenfläche (23.1) aufweist, die mit einem von einem Gehäuseunterteil (2) aufragenden hegel (25) in Wirkverbindung steht, sodass der Kanal (6.1) von dem Ventilkolben (3.1, 23.1) verschließbar ist.

2. Vorrichtung nach Anspruch 1,
**dadurch gekennzeichnet,**
**dass** in dem Füllraum (18) ein komprimierbares Element (27) angeordnet ist, wobei insbesondere
- das komprimierbare Element (27) ein Luftring ist.

3. Vorrichtung nach Anspruch 2 oder 3, **dadurch gekennzeichnet, dass** die Kolbenfläche (9) zum Füllraum (18) hin eine grössere Fläche aufweiset, als die rückwärtige Kolbenfläche (23.1) des Ventilkolbens (3.1).

4. Vorrichtung nach wenigstens einem der Ansprüche 1 bis 4, **dadurch gekennzeichnet, dass** die Ventilkolbenspitze (12) zwei Konen aufweist.

5. Vorrichtung nach wenigstens einem der Ansprüche 1 bis 5, **dadurch gekennzeichnet, dass** an die Kolbenfläche (23, 23.1) ein Hülsenabschnitt (21, 21.1) anschliesst.

6. Vorrichtung nach Anspruch 6, **dadurch gekennzeichnet, dass** der Hülsenabschnitt (21) die Feder (4) aufnimmt.

7. Vorrichtung nach Anspruch 7, **dadurch gekennzeichnet, dass** sich die Feder (4) in dem Hülsenabschnitt (21.1) bewegt.

8. Vorrichtung nach wenigstens einem der Ansprüche 1 bis 8, **dadurch gekennzeichnet, dass** sich die Feder (4) gegen einen Einsatzboden (22) abstützt.

9. Vorrichtung nach wenigstens einem der Ansprüche 1 bis 9, **dadurch gekennzeichnet, dass** sich die Feder (4) gegen das Gehäuseunterteil (2) abstützt.

10. Vorrichtung nach wenigstens einem der Ansprüche 3 bis 11, **dadurch gekennzeichnet, dass** das Gehäuseunterteil (2) über Einrastrillen (16) mit dem Gehäuseoberteil (1) verbunden ist.

11. Vorrichtung nach wenigstens einem der Ansprüche 1 bis 11, **dadurch gekennzeichnet, dass** der Behälter (5) in einem Winkel (w) zu dem Gehäuseoberteil (1) bzw. dem Gehäuseunterteil (2) angeordnet ist.

12. Vorrichtung nach Anspruch 12, **dadurch gekennzeichnet, dass** der Winkel (w) in etwa 90° beträgt.

## Claims

1. A device suitable for the dosed output of a medium from a receptacle (5), having an opening (17) in a housing upper-part (1), wherein a valve plunger tip (12) is associated with the opening (17) for the closing thereof and a plunger surface (9), supported against a spring (4), is adjacent to the valve plunger tip (12) as part of a valve plunger (3, 3.1), which plunger surface (9) is guided in a plunger chamber in the housing upper-part (1) in a sealing manner and forms, between itself and the opening (17), a filling chamber (18) connected to the receptacle (5), wherein the connection between the receptacle (5) and the filling chamber (18) is produced by a channel (6.1) and a cut-out (26) in the valve plunger (3.1), **characterised in that** the valve plunger (3.1) has a rear plunger surface (23.1) in an operative connection with a cone (25) projecting upwards from a housing lower-part (2), so that the channel (6.1) can be closed by the valve plunger (3.1, 23.1).

2. A device according to claim 1, **characterised in that** a compressible element (27) is arranged in the filling chamber (18), wherein in particular
- the compressible element (27) is an air ring.

3. A device according to claim 2 or 3, **characterised in that** the plunger surface (9) has, facing the filling chamber (18), a larger surface than the rear plunger surface (23.1) of the valve plunger (3.1).

4. A device according to at least one of claims 1 to 4, **characterised in that** the valve plunger tip (12) has two cones.

5. A device according to at least one of claims 1 to 5, **characterised in that** a casing portion (21, 21.1) is adjacent to the plunger surface (23, 23.1).

6. A device according to claim 6, **characterised in that** the casing portion (21) receives the spring (4).

7. A device according to claim 7, **characterised in that** the spring (4) moves in the casing portion (21.1).

8. A device according to at least one of claims 1 to 8, **characterised in that** the spring (4) is supported against an insert base (22).

9. A device according to at least one of claims 1 to 9, **characterised in that** the spring (4) is supported against the housing lower-part (2).

10. A device according to at least one of claims 3 to 11, **characterised in that** the housing lower-part (2) is connected to the housing upper-part (1) via engagement grooves (16).

11. A device according to at least one of claims 1 to 11, **characterised in that** the receptacle (5) is arranged at an angle (w) to the housing upper-part (1) or the housing lower-part (2), as the case may be.

12. A device according to claim 12, **characterised in that** the angle (w) is approximately 90°.

## Revendications

1. Dispositif permettant l'écoulement dosé d'un fluide d'un réservoir (5) avec une ouverture (17) dans une partie de boîtier supérieure (1), à l'ouverture (17) étant associée, pour l'obturation, une pointe de piston de soupape (12) et à la pointe de piston de soupape (12) venant se raccorder, comme partie d'un piston de soupape (3, 3.1), une face de piston (9) s'appuyant contre un ressort (4) qui est guidée de manière étanche dans une chambre de piston dans la partie de piston supérieure (1) et formant, entre elle et l'ouverture (17), un espace de remplissage (18) qui se trouve en communication avec le réservoir (5), la communication entre le réservoir (5) et l'espace de remplissage (18) étant réalisée par un canal (6.1) et un évidement (26) dans le piston de soupape (3.1), **caractérisé par le fait que** le piston de soupape (3.1) présente une surface de piston arrière (23.1) qui est en communication active avec un cône (25) faisant saillie d'une partie de boîtier inférieure (2), de sorte que le canal (6.1) puisse être obturé par le piston de soupape (3.1, 23.1).

2. Dispositif selon la revendication 1, **caractérisé par le fait**
**que** dans l'espace de remplissage (18) est disposé un élément comprimable (27), en particulier
- l'élément comprimable (27) étant un anneau d'air.

3. Dispositif selon la revendication 2 ou 3, **caractérisé par le fait que** la face de piston (9) présente vers l'espace de remplissage (18) une surface plus grande que la face de piston arrière (23.1) du piston de soupape (3.1).

4. Dispositif selon au moins l'une des revendications 1 à 4, **caractérisé par le fait que** la pointe de piston de soupape (12) présente deux cônes.

5. Dispositif selon au moins l'une des revendications 1 à 5, **caractérisé par le fait qu'**à la face de piston (23, 23.1) vient se raccorder un segment de douille (21, 21.1).

6. Dispositif selon la revendication 6, **caractérisé par le fait que** le segment de douille (21) reçoit le ressort (4).

7. Dispositif selon la revendication 7, **caractérisé par le fait que** le ressort (4) se déplace dans le segment de douille (21.1).

8. Dispositif selon au moins l'une des revendications 1 à 8, **caractérisé par le fait que** le ressort (4) s'appuie contre un fond d'insert (22).

9. Dispositif selon au moins l'une des revendications 1 à 9, **caractérisé par le fait que** le ressort (4) s'appuie contre la partie de boîtier inférieure (2).

10. Dispositif selon au moins l'une des revendications 3 à 11, **caractérisé par le fait que** la partie de boîtier inférieure (2) est connectée à la partie de boîtier supérieure (1) par l'intermédiaire de rainures d'encliquetage.

11. Dispositif selon au moins l'une des revendications 1 à 11, **caractérisé par le fait que** le réservoir (5) est disposé selon un angle (w) par rapport à la partie de boîtier supérieure (1) ou la partie de boîtier inférieure (2).

12. Dispositif selon la revendication 12, **caractérisé par le fait que** l'angle (w) est d'environ 90°.
